# EUROPÄISCHE PATENTSCHRIFT

(11) **EP 0 154 218 B1**
(45) Veröffentlichungstag und Bekanntmachung des Hinweises auf die Patenterteilung: **31.01.1990**
(21) Anmeldenummer: 85101528.9
(22) Anmeldetag: 13.02.1985
(51) Int. Cl.: E06B 9/24, E06B 3/66

(54) **Zum Einbau in eine Isolier-Verglasung vorgesehene Rolloeinrichtung und Isolier-Verglasung mit Rolloeinrichtung**
Roller blind mounted in an insulating window pane, and window pane provided with a roller blind
Store enroulable pour le montage dans une vitre isolante et vitre isolante avec store enroulable

(30) Priorität: 27.02.1984 CH 934/84
(43) Veröffentlichungstag der Anmeldung: 11.09.1985
(73) Patentinhaber: Kunz, Kurt, CH-8255 Schlattingen (CH)
(72) Erfinder: Kunz, Kurt, CH-8255 Schlattingen (CH)
(74) Vertreter: Troesch, Hans Alfred, Dr. sc. techn.

(56) Entgegenhaltungen:
- DE-A- 2 314 013
- DE-A- 2 921 608
- DE-A- 2 935 982
- US-A- 3 253 644

## Beschreibung

Die vorliegende Erfindung betrifft eine zum Einbau in eine Isolier-Verglasung vorgesehene Rolloeinrichtung mit in einem auf einer Längsseite offenen Gehäuse eingebauten, von mit im Gehäuse angeordnetem Elektromotor angetriebenem Rollo, auf dessen Aufnahmewalze ein auf- und abwickelbarer Behang vorgesehen ist sowie eine Isolier-Verglasung mit Rolloeinrichtung.

Bekannt sind die verschiedensten Arten von sog. Isolier-Verglasungen, deren zwei oder mehr Scheiben so miteinander verklebt oder verpreßt sind, daß die Einheit von außen her in ihrem Innern diffusionsdicht abgeschlossen bleibt.

Bekannt sind ferner Rollos mit Behang aus reflektierenden Materialien, wie sie als Sonnenschutz dienen, vgl. DE-A-2314013 und DE-A-2 749 418. Ebenfalls bekannt sind die Eigenschaften solcher oder ähnlicher Folien für die Wärmedämmung. Bekannt sind Folien mit hoher Transparenz im Spektralbereich der Sonnenstrahlung, jedoch mit sehr niedriger Emissivität. Solche Folien werden heute fest zwischen die Scheiben eingespannt.

Diese Maßnahmen haben verschiedene Nachteile. So verursachen z.B. Folien mit reflektierenden Materialien hinter den Scheiben oft Kondenswasser am Glas. Permanente Schutzeinrichtungen haben zwar in bestimmten Situationen hohe Leistungsgrade, können sich aber bei anderen Witterungen jedoch nachteilig auswirken.

Zum Stande der Technik gehört ferner eine Isolier-Verglasung, in deren Scheibenzwischenräumen eine oder mehrere Rolloeinrichtungen untergebracht sind. Diese bekannte Isolier-Verglasung muß definitionsgemäß nach außen gasdiffusionsdicht abgeschlossen sein. Es ist bisher aber beim Wunsch geblieben, ein derartiges «Isolier-Verglasungsfenster mit Rolloeinrichtung» herzustellen. Konstruktive Vorschläge, welche eine praxisgerechte Lösung offenbaren, sind nicht bekannt geworden.

In der US-A-3 253 644 ist eine Doppel-Isolier- Verglasung mit nach außen vollständig abgeschlossenem Innenraum erläutert, mit aufgesetzter Faltjalousie, welche von außen mit Hilfe von Magneten zusammengefahren oder auseinandergezogen werden kann, um damit die Glasscheiben freizugeben oder sie zu bedecken. Die Betätigung von außen erfolgt mittels Magneten, was den Nachteil mit sich bringt, daß bei auftretenden Widerständen im Bewegungsmechanismus der Faltjalousie diese in ihrer eingenommenen Lage nicht mehr bewegt werden kann. Zudem ist die gezeigte Konstruktion der Isolier-Verglasung für den Einbau von Rollos in dem Sinne nicht optimal konzipiert, als sie nicht a priori als Baueinheit fabrikmäßig herstellbar ist.

Durch die DE-A-2935982 ist eine Mehrscheiben-Isolier-Verglasung bekannt geworden, bei welcher das im Querschnitt rechteckig ausgeführte, auf einer Seite offene Gehäuse einer Rolloeinrichtung als oberer Abschluß einer Doppel-Isolier- Verglasung ausgebildet ist. Dabei ist der Antrieb des Rollos bzw. der Walze mit dem auf- und abwickelbaren Behang von außen betätigbar, was ein gasdiffusionsdichtes Einführen der Betätigungswelle von außen ins Gehäuseinnere verlangt. Diese Konstruktion ist, abgesehen von der fragwürdigen Verbindung im Sinne der verlangten Gasdiffusionsdichtheit zwischen Rollogehäuse' und Doppel-Isolier-Verglasung, im Verlauf der Zeit störanfällig, da durch die Bewegung der Antriebswelle die möglicherweise vorerst gasdiffusionsdichte Abdichtung abgenützt wird, und damit nur noch ein kurzzeitiges Evakuieren des Fensterglas-Zwischenraumes und des Rollogehäuses möglich wird. Die Gefahr des Eindringens feuchter Luft und deren Kondensation an den Innenseiten der Glasfenster sowie von Staub und dgl. ist daher bei dieser Konstruktion gegeben.

Eine weitere Isolier-Verglasungs-Konstruktion mit Lichtabschirmung ist aus der DE-A-2 314 013 bekannt geworden, bei welcher zwischen zwei Scheiben eines Doppel-Isolier-Verglasungsfensters eine Rolloeinrichtung eingebaut ist. Diese Konstruktion hat zwischen den beiden Fensterscheiben einen Zwischenraum vorgesehen, welcher erlaubt, das ganze Rollo in aufgewickeltem Zustand zwischen den Scheiben zu plazieren. Die Praxis hat aber gezeigt, daß derartig große Glasabstände unerwünscht sind, da sie erhebliche Schwierigkeiten, insbesondere auch bezüglich Stabilität, mit sich bringen. Daher sehen die normierten bewährten Isolier-Verglasungsfenster einen Abstand in der Größenordnung von 12 bis 15 mm vor, ein Abstand, welcher niemals genügen kann, ein Rollo vollständig zwischen die beiden Glasscheiben einzubauen.

Die vorliegende Erfindung bezweckt daher die Schaffung einer zum Einbau in eine Isolier-Verglasung vorgesehenen Rolloeinrichtung, welche sich für den Einbau in Isolier-Verglasungen und eine fabrikmäßige Herstellung eignet und welche sich, in Isolier-Verglasungen eingebaut, mühelos als Baueinheiten beispielsweise für gegebene Fensterrahmen verwenden läßt.

Die obengenannte Aufgabe wird durch die zum Einbau in eine Isolier-Verglasung vorgesehene Rolloeinrichtung nach Anspruch 1 gelöst.

Die Erfindung wird anschließend beispielsweise anhand einer Zeichnung erläutert. Es zeigen in rein schematischer Darstellung:
Fig. 1 einen Querschnitt durch den oberen Teil eines Isolier-Verglasungsfensters mit in der lsolier-Verglasung eingebauter Rolloeinheit,
Fig. 2 eine Variante einer Rolloeinrichtung und deren Einbaute in der Isolier-Verglasung, in der Darstellung analog Fig. 1,
Fig. 3 eine weitere Variante analog Fig. 1,
Fig. 4, 5 Einbaueinzelheiten in perspektivischer Darstellung,
Fig. 6 einen Schnitt durch einen Gehäuseausschnitt mit der Zufuhrstelle der Speiseleitung für den Antriebsmotor des Rollos,
Fig. 7 eine Aufsicht auf ein Rollo mit in diesem angeordneten Antriebs-Elektromotor zum Einbau in ein Gehäuse für eine Rolloeinrichtung, die für den Einbau in eine Isolier-Verglasung, z. B. gemäß Fig. 1, vorgesehen ist,
Fig. 8 eine Hauptvariante einer Doppel-Isolier- Verglasung, eingebaut in eine gegebene Fenster-oder Türfassung, in der Darstellung analog Fig. 1,
Fig. 9 eine perspektivische Darstellung der Ausführung nach Fig. 8, mit weggebrochenen Teilen,
Fig. 10, 11 eine weitere Variante in der Darstellung und analog den Fig. 8 und 9,
Fig. 12 einen Querschnitt durch eine weitere Ausführung eines Rollogehäuses.

Der in Fig. 1 dargestellte, Schnitt durch den Oberteil eines Fensters 1 mit Isolier-Verglasung ist mit einem, gegebenenfalls zweiteiligen, Fensterrahmenprofil 28 versehen. Es ist natürlich möglich, wie Fig. 1 zeigt, die ganze Einheit als festen Rahmen, d. h. in sich geschlossen und nicht zerlegbar auszuführen, bzw. den Rahmen zu versiegeln. Dieses Fenster 1 weist eine äußere Glasscheibe 19 und eine innere Glasscheibe 20 auf. Diese Glasscheiben 19 und 20 dienen als hauptflächige Begrenzungen eines gasdiffusionsdichten Raumes 15, dessen oberen Abschluß eine Rolloeinrichtung 10 mit einem Rollo 8 bildet. Dieses Rollo 8 dient der Aufnahme einer Folie, z. B. einer geprägten Folie 4 oder eines Gewebes. Das Rollo 8 ist von einem gasdiffusionsdichten, z. B. metallischen, Gehäuse 12 umgeben. Dieses ist in seinem oberen außenliegenden bzw. unteren innenliegenden Teil als Glashalteprofil 7 für die Glasscheiben 19 und 20 und die zugehörigen Abdichtungen 5 ausgebildet. Das Innere des Gehäuses 12 ist mit einer Wärme- und Schallisolation 3 versehen. Ein im Sinne der Fig. 7 im Innern des Rollos 8 angeordneter Antriebs-Elektromotor 14 wird mittels einer Speiseleitung 13 mit Strom versorgt. Wie Fig. 6 im Ausschnitt zeigt, kann diese Speiseleitung 13 mit Hilfe einer durchkontaktierten Printplatte 23 luftdicht in den Raum 15 eingeführt werden. Es ist aber auch möglich, anstelle der Printplatte 23 die Speiseleitung 13, z.B. in Butyl-Kautschuk, einzugießen.

Die Folie 4 kann in seitlichen Führungsschienen, welche durch eine Bodenführungsschiene ergänzt werden können, geführt sein. Diese Schienen können z. B. mit Silikagel gefüllt sein, um den gasdiffusionsdicht abgeschlossenen Raum 15 zu entfeuchten und jeden Niederschlag von Kondensat an den Innenflächen der Glasscheiben 19 und 20 zu verhüten. Die Scheiben und die ganze Rolloeinrichtung 10 sind über die Einbau-Abdichtungen 5 und 69 gasdiffusionsdicht miteinander verbunden. Diese Baugruppe ist über die Glashalteprofile 7 mit dem Fensterrahmen 28 zu einer Einheit verbunden.

Dieses Fenster mit Isolier-Verglasung erlaubt bei abgesenkter Folie 4, oben geführt durch zwei Distanzhalter, befestigt an den Glashalteprofilen 7, den Strahlungsaustausch zwischen Innen- und Außenfenster zu verhindern.

Die Distanz zwischen den Scheiben 19 und 20 ist meist in der Größenordnung von 12 bis 15 mm. Größere Abstände bringen erhebliche Schwierigkeiten. Die Rolloeinrichtung 10 muß deshalb so konstruiert sein, daß die in praxi erreichbaren Scheibenabstände beibehalten werden können.

Gemäß der Ausführung nach Fig. 1 werden beide Glasscheiben 19 und 20 um das Maß des Rollogehäuses 12 gekürzt.

Die Formgebung dieses Gehäuses, z.B. aus Alublech oder glasfaserarmiertem Kunststoff o.dgl. hergestellt, ist so gewählt, daß die Scheiben 19, 20 unter Haltung ihrer Distanz beim Aufsetzen des Gehäuses an den Leisten 7 auf einer Dichtungsschicht der Abdichtungen 5, z. B. Butyl, anliegen können. Gleichzeitig erlauben entsprechende Formgebungen des Gehäuses 12, dieses, z. B. mittels Leisten 7 und Abdichtungen 5, gegen die Glasscheiben hin abzudichten.

Das Rollogehäuse 12 wird, wie ersichtlich, durch Einrastelemente fest mit dem Fensterrahmen 28 verbunden. Die Fig. 2 zeigt eine Variante mit folgenden Merkmalen:

Zwei der drei Glasscheiben werden nur bis zur Unterseite des Rollogehäuses 12 geführt. Das Rollogehäuse 12 dient als Auflager und Distanzhalter für die Glasscheiben 19 und 20.

Die ganze Rolloeinrichtung wird, wie ein Korken auf eine Flasche, zapfenähnlich auf die Glasscheiben 19 und 20 eingesetzt.

Die in Fig. 3 dargestellte Konstruktion offenbart einen weitern, gegenüber den Ausführungen gemäß den Fig. 1 und 2 grundlegenden Gedanken. Die Rolloeinrichtung 10 ist durch die Formgebung der oberen Abschlußleiste 11 des Gehäuses 12 derart konzipiert, daß sie den oberen Abschluß der Isolier-Verglasungsbaueinheit bildet; denn sie weist die strichpunktiert angezeigten äußeren Dimensionen einer Isolier-Verglasung ohne Rolloeinrichtung 10 in ihren zumindest obern Randbereichen auf. Daher kann die Baueinheit gemäß Fig. 3 wie Baueinheiten ohne Rolloeinrichtungen 8 in gegebene bzw. bestehende Fensterrahmen 1 eingesetzt werden.

Außerdem ist in Fig. 3 die äußere Glasscheibe 19 mit ihrem Ende 13 hochgezogen bzw. die innere Glasscheibe 20 gekürzt, um die Rolloeinrichtung 10 in erläuterter Weise als oberen Abschluß in die Isolier-Verglasungs-Baueinheit einsetzen zu können. Das Festhalten der Baueinheit im Fensterrahmen erfolgt wie dargestellt durch Halte-und Dichtungselemente, wobei vorzugsweise fensterzugehörige Glasfalzleisten 64 verwendet werden.

Fig. 4 zeigt in perspektivischer Darstellung den Oberteil eines mit zwei Scheiben 19 und 20 ausgerüsteten Glasfensters mit aufgesetzter Rolloeinheit. Es ist zwischen den beiden Glasscheiben 19 und 20 ein Teil eines Distanzhalters 31 ersichtlich, der an seinem oberen Ende abgesetzt ist. Dieses Ende dient als Anschlag für einen Distanzprofilhalter 21 eines Lagerschildes 18. Das Lagerschild 18 bildet den seitlichen Abschluß des Rollogehäuses (nicht dargestellt). Das Lagerschild 18 weist hierbei eine Printplatte 23 mit elektrischen Leitungsanschlüssen 13 für die Stromdurchführung auf. In zusammengebautem Zustand der Rolloeinrichtung und der Isolier-Verglasung bildet die Printplatte 23 mit den elektrischen Leitungsanschlüssen 13 einen gasdiffusionsdichten seitlichen Abschluß nach außen.

Fig. 5 zeigt eine analoge Ausführung in der Darstellung nach Fig. 4. Hierbei sind die Distanzhalter 32 als geschlossene Hohlprofile ausgebildet. Der Distanzprofilhalter 21 des Lagerschildes 18 ist, wie ersichtlich, dem Querschnitt des Distanzhalters 32 angepaßt. Der Distanzhalter 32 kann innenseitig (nicht dargestellt) ein angesetztes U-Profil aufweisen, welches der Führung des Behanges dient und einen Lichtschlitz zwischen Behang und Distanzhalter 32 vermeidet. Beim Lagerschild 18 ist auch eine entsprechende Nut 17 für die Aufnahme einer Dichtungsmasse vorgesehen sowie ein Ventil 24, welches gestattet, den gasdiffusionsdichten Innenraum zu evakuieren.

Die im folgenden beschriebenen Ausführungen bedienen sich einer Isolier-Verglasung, welche in einen gegebenen Rahmen einbaubar ist und mit einer Rolloeinrichtung versehen wird, zu welchem Zweck die Isolier-Verglasung konstruktiv der Rolloausführung anzupassen ist.

In Fig. 7 sind die entsprechenden Teile der Rolloeinrichtung 10 mit den Bezugszeichen gemäß der Fig. 1 versehen, in welcher Ausführung diese Konstruktion verwendet wird. Dabei ist es Bedingung, daß das Gehäuse 12 gasdiffusionsdicht ist und gasdiffusionsdicht in der Isolier-Verglasung Platz findet.

In den Fig. 8 und 9, welche eine Hauptausführung dieser Art zeigen, ist eine Isolier-Verglasung 40 mit einer inneren Glasscheibe 41 und einer äußeren 42 in einem bruchweise dargestellten Fensterrahmen als Baueinheit eingebaut. Die beiden Scheiben 41 und 42 sind im Bereich ihres Umfanges mittels Distanzprofilleisten 43, wie sie im Handel erhältlich sind, auf Distanz gehalten und mit diesen Leisten durch, beispielsweise Butyl-Dichtungsmaße 69, verbunden. Es ist ferner ein Rollogehäuse 44 mit einem Rollo 46 ersichtlich, auf welchem eine Folie 47 aufgewickelt ist. Das freie Ende der Folie 47 kann in den Raum zwischen den beiden Glasscheiben 41 und 42 abgespult werden. Das Rollo 46 weist eine Rollodrehachse 49 auf. Das Rollogehäuse 44 ist mit zwei Halteleisten 50 und 51 versehen. Die Leiste 50 stellt eine Verbindung mit der inneren Glasscheibe 41 sicher, während die Leiste 51 den oberen Abschluß der Isolierverglasung mitbildet. Die strichpunktierte Außenkontur zeigt, daß diese lsolier-Verglasung mit Rollo auch in ihren oberen Randbereichen - trotz des Rollos - die normalen Maße einer Isolier-Verglasung ohne Rollo aufweist und daher ebenfalls in jene Fensterrahmen paßt. Die eine Kante des Rollogehäuses 44 ist als Schwenklagerschale 53 ausgebildet, in welche ein Lagerprofil 55 einer Schwenkleiste 54 eingeschoben und in der Schale 53 schwenkbar festgehalten wird. Je ein Verhakungsprofil 57 am Rollogehäuse 44 bzw. 58 an der Schwenkleiste 54 ermöglicht ein Festhalten der Leiste 54 in ihrer montierten Endlage. Das andere Ende der Schwenkleiste 54 ist als Halte-U-Schiene 60 ausgebildet und dient der Aufnahme eines gummielastischen Halte- bzw. Dichtungsstreifens 61. Beim Schließen der Schwenkleiste 54 kommt der Haltestreifen 61 auf der inneren Glasscheibe 41 zum satten Anliegen.

Diese Isolier-Verglasung 40 mit aufgesetztem Rollogehäuse 44 und dessen beschriebenen Teilen wird nach außen hin mit entsprechenden Dichtungsmaterialien, wie Thiokoldichtungen 68 und Butyldichtungen 69 o.dgl. versehen. Damit entsteht eine einbaufertige Baueinheit einer Isolier- Verglasung für ein Fenster mit Rollo. Diese Einheit wird in den Fensterrahmen 63 eingelegt, mit entsprechenden Glasfalzleisten 64 festgehalten und anschließend, beispielsweise mit Silicondichtungen 70, abgedichtet. Dem gleichen Zweck dienen sog. Verklotzungen, welche aus kurzen Holz- oder Kunststoffkeilen 72 bestehen. Sie werden, je nach Länge der Fuge zwischen der lsolier-Verglasung und dem Fensterrahmen, in der Anzahl unterschiedlich keilförmig in diese Fugen eingeschoben. Auf diese Weise wird die Isolier-Verglasung 40 mit Rollogehäuse 44 und Rollo 46 inkl. seinem motorischen Antrieb (analog Fig. 7) im gegebenen Fensterrahmen 63 eingebaut. Dabei ist der Raum 66 zwischen den Glasscheiben 41 und 42 und im Bereich des Rollogehäuses 44 gasdiffusionsdicht ausgebildet.

In den Fig. 10 und 11 ist eine geringfügig geänderte Variante analog den Fig. 8 und 9 ersichtlich, wobei die Schwenklagerschale 54 mit etwas anders geformtem Ende dargestellt ist. Wie in den Fig. 8 und 9 ist ebenfalls eine Endlagerschale 79, welche über das Lagerschild 75 geschoben ist und der Aufnahme des Rollos 46 dient, vorgesehen. Im übrigen entspricht diese Konstruktion, wie auch die Bezugszeichen, derjenigen gemäß den Fig. 8 und 9.

Wenn die Rolloeinrichtung gemäß Fig. 11 seitlich verschmälert wird, auf die gestrichelte Linie 81, so kann die vertikale Glasfalzleiste 64 bis zur horizontalen Leiste 64 verlängert werden. Gegebenenfalls bilden dann diese Leisten den Rand eines in sich geschlossenen Rechteckes bzw. Quadrates.

In Fig. 12 ist eine etwas geänderte Querschnittsform eines Rollogehäuses 74 ersichtlich, mit dem Lagerschild 75 und einer entsprechenden Nut 76 für die Aufnahme einer Dichtung. Im übrigen entspricht die Konstruktion derjenigen der beschriebenen Rollos und der Isolier-Verglasung.

Die zuletzt erläuterten Konstruktionen sind in ihrem Konzept äußerst einfach. Eine Isolier- Verglasung wird zur Aufnahme einer Rolloeinrichtung entsprechend bearbeitet, indem die innenliegende Glasscheibe 41 im oberen Teil verkürzt wird, um eine normierte Rolloeinheit aufzunehmen. Diese Konstruktion wird in einen gegebenen Rahmen eingesetzt. Diese Bauelemente sind gegenseitig gasdiffusionsdicht in beschriebener Art und Weise abzudichten, was ein Minimum an Dichtungsleisten und an Arbeit mit sich bringt und größte Sicherheit bezüglich Dichtheit bietet.

Um den gasdiffusionsdichten Raum zwischen zwei Scheiben mit der Rolloeinrichtung während Jahren zu konditionieren, kann ein entsprechendes Produkt, z.B. spezielle Metall-Alumino-Silikate oder Silicagel, in eine Öffnung der Isolierverglasung, welche in diesen Raum mündet, eingebracht werden. Diese Kammer, z.B. im Lagerschild 75 bzw. 18, muß von außen zugänglich und eine Einfüllöffnung gasdiffusionsdicht verschließbar sein. Dies ermöglicht ein Auswechseln des Produktes nach Jahren und anschließendes Versiegeln.

## Patentansprüche

1. Zum Einbau in eine Isolierverglasung vorgesehene Rolloeinrichtung mit in einem auf einer Längsseite offenen Gehäuse (44) eingebauten und von einem Elektromotor (14) angetriebenen Rollo (46, 47), auf dessen Aufnahmewalze (46) ein auf-und abwickelbarer Behang (47) vorgesehen ist, wobei die Walze (46) in den beiden seitlichen, diffusionsdicht im Gehäuse eingesetzten Abschlußwänden (18, 75) gelagert ist, dadurch gekennzeichnet, daß das Gehäuse (44) auf seiner offenen Seite eine Längsleiste (50) zum Übergreifen der einen Glasscheibe (41) einer Isolierverglasung aufweist, derart, daß sich die Isolierverglasung mit der Rolloeinrichtung als Baueinheit in Normfensterrahmen einsetzen läßt und daß das Gehäuse (44) einerseits auf seiner Außenseite Befestigungsmittel (57) aufweist, um es (44) mit dem Glas abdichtend zu verbinden, und dieses Gehäuse (44) anderseits an seiner oberen Abschlußfläche Abstützmittel (7, 11, 51) aufweist, welche sich auf Distanzprofile (43) abstützen, um die Einrichtung (10) als Fertigbauelement in einen Fensterrahmen einsetzbar zu gestalten (Fig. 3, 8).

2. Rolloeinrichtung nach Anspruch 1, dadurch gekennzeichnet, daß die elektrischen Leitungen (14) diffusionsdicht durch Begrenzungswände, z.B. mittels einer durchkontaktierten (14) Printplatte (16), eingeführt sind (Fig. 4).

3. Rolloeinrichtung nach einem der Ansprüche 1 oder 2, dadurch gekennzeichnet, daß die Leitungen eingegossen sind, z.B. in Silikonkautschuk.

4. Rolloeinrichtung (1) nach einem der Ansprüche 1 bis 3, mit einem diffusionsdichten Gehäuse (12), vorzugsweise aus Metall, mit thermischer und/oder akustischer Trennschicht (3) zur nachträglichen Anbringung oder Neuausrüstung von Isolierverglasung (Fig. 1).

5. Rolloeinrichtung mit, z.B. durch Dichten, Schrauben, Schweißen, Löten, Kitten, Fügen, Dichten oder Kleben diffusionsdicht -gestaltetem Gehäuse (12), nach einem der Ansprüche 1 bis 4, dadurch gekennzeichnet, daß die Formgebung des Gehäuses (12) und der seitlichen Lagerschilder (18) so ist, z. B. mit Hilfe von Nuten (17), daß das diffusionsdichte Abdichten zwischen den Teilen der Einrichtung und zwischen dieser und den Glasscheiben (19, 20), z. B. einer Zwei- oder Mehrscheiben-Isolierverglasung, erfolgt, wobei die Rolloeinrichtung die Funktion des Randverbundes (6) der offenen Seite des diffusionsdichten Innenraumes (15) übernimmt, indem sie, ganz oder teilweise außerhalb der Gläser (19, 20) liegend, diese und den Randverbund in pfropfenähnlicher Weise (7) «diffusionsdicht» verschließt (Fig. 1, 2).

6. Rolloeinrichtung nach einem der Ansprüche 1 bis 5, dadurch gekennzeichnet, daß deren Gehäuse (44) an der Außenseite mindestens ein Längsprofil (57) aufweist, um eine Leiste (54) einzurasten, die der Halterung und Pressung mit einer Glasscheibe (41) dient.

7. Rolloeinrichtung nach einem der Ansprüche 1 bis 6, dadurch gekennzeichnet, daß deren Gehäuse (44) an seiner oberen Abschlußfläche als Abstützmittel mindestens einen senkrechten Lappen (7, 11, 51) aufweist.

8. Rolloeinrichtung nach einem der Ansprüche 1 bis 7, dadurch gekennzeichnet, daß deren seitliche Lagerschilder (18) so ausgebildet sind (21), daß die Distanzprofile (32) des Glasverbundes (19, 20) darin abgestützt sind (Fig. 4, 5).

9. Rolloeinrichtung nach einem der Ansprüche 1 bis 8, dadurch gekennzeichnet, daß für die Steuerung der Endabschaltung ein Impulszähler dient, dessen Signale über Kabel und die diffusionsdicht eingesetzte Printplatte (23) übertragen werden.

10. Rolloeinrichtung nach einem der Ansprüche 1 bis 9, gekennzeichnet durch eine von außen zugängliche und verschließbare Kammer zum Einfüllen eines konditionierenden Produktes, insbesondere spezielle Metall-Alumino-Silikate oder Silicagel, zum Konditionieren des diffusionsdichten Raums (15) der Isolierverglasung oder der Aufnahme eines Microfilters, der Luft-Konditionierung und damit der Kondensatverhinderung dienend.

11. Isolierverglasung mit Rolloeinrichtung nach einem der Ansprüche 1 bis 9, dadurch gekennzeichnet, daß sie in ihrem Innern (66) als bezüglich der äußeren Umgebung diffusionsdichtes, in vorhandene Fenster- (63) oder Türrahmen einsetzbares Fertigbauelement (40) ausgebildet ist.

12. Isolierverglasung mit Rolloeinrichtung nach Anspruch 11, dadurch gekennzeichnet, daß das Rollogehäuse (44) im wesentlichen die äußere obere Breite der Isolierverglasung (40) aufweist, derart, daß beim Einbau in einen Rahmen (63) seitliche Glasfalzleisten (64) an der Unterseite des Rollogehäuses (44) zum Anliegen vorgesehen sind (Fig. 8, 9).

13. Isolierverglasung mit Rolloeinrichtung nach Anspruch 11, dadurch gekennzeichnet, daß das Rollogehäuse (44) im wesentlichen die äußere obere Breite der Isolierverglasung, vermindert um die einfache oder die doppelte Breite der Glasfalzleisten (64), aufweist, zum Zwecke, mindestens einen der seitlichen Leisten (64) über die ganze Höhe der Isolierverglasung zu erstrecken (Fig. 11).

14. Isolierverglasung nach einem der Ansprüche 11 bis 13, dadurch gekennzeichnet, daß das diffusionsdichte Gehäuse (44) einen Teil des Außenrandes als Abschluß der Isolierverglasung bildet.

15. Isolierverglasung nach einem der Ansprüche 11 bis 14, dadurch gekennzeichnet, daß das Rollogehäuse (44) mindestens auf einer Seite der Fensterscheiben (41, 42) längs aus der Scheibenebene seitlich, z.B. gegen den Innenraum hin, vorsteht.

16. Isolierverglasung nach einem der Ansprüche 11 bis 15, dadurch gekennzeichnet, daß sie Distanzprofile (43) aufweist, die, einen offen oder in sich geschlossenen Rahmen bildend, diffusionsdicht mit den Glasscheiben und der Rolloeinheit (19, 20) verbunden sind und zwischen diesen einen Abstand von z. B. 12 oder 15 mm sicherstellen.

17. Isolierverglasung nach einem der Ansprüche 11 bis 16, dadurch gekennzeichnet, daß das diffusionsdichte Gehäuse (44) der Rolloeinrichtung einen unteren Anschlußteil (50) aufweist, der so ausgebildet ist, daß die innere Glasscheibe (41) über ein Dichtungsmaterial (69), z. B. Butyl, sich an jenem abstützt, während gleichzeitig von außen ein Profil (54) das Glas gegen dieses Dichtungsmaterial (69) preßt, wobei dieses, z.B. bewegliche, Profil (54), beispielsweise in scharnierartiger Form (53, 55) oder zum Einrasten als Verstärkung des Scheibenrandes dient und ein Durchbiegen weitgehend reduziert und zudem das Dichtungsmaterial ständig unter Druck hält (Fig. 8, 9).

18. Isolierverglasung nach einem der Ansprüche 11 bis 17, dadurch gekennzeichnet, daß zum besseren Haften des Dichtungsmaterials Teile (50, 51) des Gehäuses (44) gerillt oder gewellt oder mit Nuten (73) versehen sind.

19. Isolierverglasung nach einem der Ansprüche 11 bis 18, dadurch gekennzeichnet, daß die äußere und innere Glasscheibe (41, 42) und der Gehäuseabschluß durch erste Dichtungsmittel (69), z. B. Butyl, und ein zweites Dichtungsmittel (68), z.B. aus Thiokol, abgedichtet sind.

20. Fenster oder Tür mit eingebauter Isolierverglasung nach einem der Ansprüche 11 bis 19, dadurch gekennzeichnet, daß die als Fertigbauelemente ausgebildete Isolierverglasung über Halteprofile, z.B. Glasfalzleisten (64), gegebenenfalls zusätzlichem Dichtungsmaterial, z.B. Silikon (70), mit dem Fenster- (63) oder Türrahmen verbunden ist.

## Claims

1. A roller blind mechanism intended for building into an insulating glazing unit, having a roller blind (46,47) which is built into a housing (44) open at one longitudinal side and is driven by an electric motor (14) and on the take-up roll (46) of which a blind (47) which can be wound up and down is provided, the roll (46) being supported in the two sealing walls (18, 75) inserted in the housing to be tight against diffusion, characterized in that the housing (44) exhibits at its open side a longitudinal fillet (50) for overlapping the one glass pane (41) of an insulating glazing unit in such a way that the insulating glazing unit with the roller blind mechanism may be inserted as a structural unit in standard windowframes and that the housing (44) exhibits on one side on the outside of it means (57) of fastening in order to join it (44) to the glass in a seal, and this housing (44) exhibits on the other side at its upper sealing face means (7, 11, 51) of support which bear against spacer profiles (43) in order to fashion the mechanism (10) as a finished component able to be inserted in a windowframe. (Figures 3, 8).

2. A roller blind mechanism as in Claim 1, characterized in that the electrical leads (14) are led in through boundary walls to be tight against diffusion, e.g., by means of a printed circuit board (16) making through-contact (14) (Figure 4).

3. A roller blind mechanism as in one of the Claims 1 or 2, characterized in that the leads are cast in, e.g., in silicone rubber.

4. A roller blind mechanism (1) as in one of the Claims 1 to 3, having a diffusion-tight housing (12) preferably of metal with a thermal and/or acoustic separation layer (3) for subsequent fitting or re- equipment with insulating glazing (Figure 1).

5. A roller blind mechanism having a housing (12) made diffusion-tight by, e.g., packing, bolting, welding, soldering, puttying, jointing, packing or gluing, as in one of the Claims 1 to 4, characterized in that the profiling of the housing (12) and of the bearing brackets (18) at the ends is such that, e.g., with the aid of grooves (17), diffusion-tight sealing is effected between the parts of the mechanism and between it and the panes of glass (19, 20) of, e.g., an insulating glazing unit with two or more panes, where the roller blind mechanism takes over the function of the edge seal (6) at the open side of the diffusion-tight space (15) inside, because though lying wholly or partly outside the panes (19, 20) of glass it closes them and the edge seal off "diffusion-tightly" in the manner of a stopper (7) (Figures 1, 2).

6. A roller blind mechanism as in one of the Claims 1 to 5, characterized in that its housing (44) exhibits on the outside at least one longitudinal profile (57) for snapping in a rail (54) which serves for the mounting and pressing of one glass pane (41).

7. A roller blind mechanism as in one of the Claims 1 to 6, characterized in that its housing (44) exhibits as means of support at its upper sealing face at least one vertical flange (7, 11, 51).

8. A roller blind mechanism as in one of the Claims 1 to 7, characterized in that its bearing brackets (18) at the ends are so made (21) that the spacer profiles (32) of the glass seal (19, 20) are supported in them (Figures 4, 5).

9. A roller blind mechanism as in one of the Claims 1 to 8, characterized in that for the control of final switching off a pulse counter is used, the signals from which are transmitted via cable and the printed circuit board (23) inserted to be tight against diffusion.

10. A roller blind mechanism as in one of the Claims 1 to 9, characterized by a chamber accessible and closable from outside for filling in a conditioning product, in particular special metal- aluminium silicate or silica gel for conditioning the diffusion-tight space (15) in the insulating glazing unit or serving for the reception of a microfilter or for air conditioning and thereby prevention of condensation.

11. An insulating glazing unit with a roller blind mechanism as in one of the Claims 1 to 9, characterized in that it is made as a finished component (40) which in its interior (66) is diffusion-tight with respect to the outer ambient and may be inserted in existing windowframes (63) or doorframes.

12. An insulating glazing unit with a roller blind mechanism as in Claim 11, characterized in that the roller blind housing (44) exhibits essentially the width across the insulating glazing unit (40) outside at the top so that when building it into a frame (63) sashbars (64) are provided at the sides for the underside of the roller blind housing (44) to rest on (Figures 8, 9).

13. An insulating glazing unit with a roller blind mechanism as in Claim 11, characterized in that the roller blind housing (44) exhibits essentially the width across the insulating glazing unit outside at the top less the width or twice the width of the sashbars (64), for the purpose of extending at least one of the bars (64) at the sides over the whole height of the insulating glazing unit (Figure 11).

14. An insulating glazing unit as in one of the Claims 11 to 13, chatacterized in that the diffusion-tight housing (44) forms part of the outer edge as a seal of the insulating glazing unit.

15. An insulating glazing unit as in one of the Claims 11 to 14, characterized in that the roller blind housing (44) on at least one side of the windowpanes (41, 42) projects longitudinally out of the plane of the panes to the side, e.g., towards the interior.

16. An insulating glazing unit as in one of the Claims 11 to 15, characterized in that it exhibits spacer profiles (43) which form an open frame or one closed on itself and are connected to the panes of glass and the roller blind unit (19, 20) to be tight against diffusion, and ensure between the former a clearance of, e.g., 12 or 15 mm.

17. An insulating glazing unit as in one of the Claims 11 to 16, characterized in that the diffusion-tight housing (44) of the roller blind mechanism exhibits a connecting part (50) at the bottom, which is so constructed that the inner glass pane (41) bears against it via a sealing material (69), e.g., butyl, whilst at the same time from outside a profile (54) presses the glass against this sealing material (69), where this profile (54) which is e.g., movable and, for example, in a form (53, 55) like a hinge or for snapping in, serves as a reinforcement of the edge of the pane and largely reduces flexing and in addition holds the sealing material permanently under pressure (Figures 8, 9).

18. An insulating glazing unit as in one of the Claims 11 to 17, characterized in that for better adhesion of the sealing material parts (50, 51) of the housing (44) are riffled or corrugated or provided with grooves (73).

19. An insulating glazing unit as in one of the Claims 11 to 18, characterized in that the outer and inner panes (41, 42) of glass and the housing seal are sealed by first sealing medium (69), eg butyl, and a second sealing medium (68), e.g., of thiokol.

20. A window or door having built-in insulating glazing as in one of the Claims 11 to 19, characterized in that the insulating glazing made as finished components is connected to the windowframes (63) or doorframes by holding profiles, e.g., sashbars (64), if necessary with additional sealing material, e.g., silicone (70).

## Revendications

1. Dispositif de store enroulable destiné à être intégré dans un vitrage isolant, comportant un store enroulable (46, 47) qui est monté dans un carter (44) ouvert sur une face longitudinale, qui est entraîné par un moteur électrique (14) et sur le rouleau récepteur (46) duquel est prévu un rideau enroulable et déroulable (47), étant précisé que le rouleau (46) porte dans les deux parois latérales (18, 75) de fermeture insérées dans le carter avec étanchéité à la diffusion, caractérisé en ce que le carter (44) présente, sur sa face ouverte, un rebord longitudinal (50) pour saisir, par le dessus, l'une des vitres (41) d'un vitrage isolant de façon que le vitrage isolant avec le dispositif de store enroulable puisse se monter, en tant qu'ensemble unitaire, dans un cadre de fenêtre normalisé, en ce que le carter (44) présente d'une part, sur sa face extérieure, un moyen de fixation (57) pour le (44) réunir de façon étanche à la vitre et en ce que ce carter (44) présente d'autre part, sur sa surface supérieure de fermeture, des moyens d'appui (7, 11, 51) qui s'appuient sur des profilés écarteurs (43) pour donner au dispositif (10) la configuration d'un élément de construction fini apte à être installé dans un cadre de fenêtre (figures 3, 8).

2. Dispositif de store enroulable selon la revendication 1, caractérisé en ce que les conducteurs électriques (14) passent, avec étanchéité à la diffusion, à travers des parois de délimitation, par exemple au moyen d'une plaquette de circuit imprimé (16) à contact traversant (14) (figure 4).

3. Dispositif de store enroulable selon l'une des revendications 1 ou 2, caractérisé en ce que les conducteurs sont enrobés, par exemple d'un caoutchouc au silicone.

4. Dispositif de store enroulable (1) selon l'une des revendications 1 à 3, avec un carter (12) étanche à la diffusion, de préférence en métal, muni d'une couche (3) d'isolation thermique et/ou acoustique, pour mise en place ultérieure d'un vitrage isolant ou rééquipement en vitrage isolant (figure 1).

5. Dispositif de store enroulable avec un carter (12) réalisé de façon étanche à la diffusion par étanchéité, vissage, soudage, brasage, masticage, jointoyage, étanchement ou collage, selon l'une des revendications 1 à 4, caractérisé en ce que la conformation du carter (12) et des paliers-flasques latéraux (18) est réalisée, par exemple à l'aide de rainures (17), de façon telle que l'étanchéité à la diffusion est obtenue entre les parties du dispositif et entre ce dispositif et les vitres (19, 20), par exemple, d'un vitrage isolant à deux ou plus de deux vitres, étant précisé que le dispositif de store enroulable reprend la fonction du mastic composite de bordure (6) de la face ouverte de l'espace intérieur (15) étanche à la diffusion, en ce sens que, situé entièrement ou partiellement à l'extérieur des vitres (19, 20), il obture celles-ci, ainsi que le mastic composite de bordure, à la façon d'une butée (7), «avec étanchéité à la diffusion» (figures 1, 2).

6. Dispositif de store enroulable selon l'une des revendications 1 à 5, caractérisé en ce que son carter (44) présente sur sa face extérieure, au moins un profilé longitudinal (57) pour y encastrer une baguette (54) qui sert à maintenir et à presser une vitre (41).

7. Dispositif de store enroulable selon l'une des revendications 1 à 6, caractérisé en ce que son carter (44) présente, à sa surface de fermeture supérieure, comme moyen d'appui, au moins une patte verticale (7, 11, 51).

8. Dispositif de store enroulable selon l'une des revendications 1 à 7, caractérisé en ce que ses paliers-flasques latéraux (18) sont conçus (21) de façon telle que les profilés écarteurs (32) du vitrage composite (19, 20) s'y appuient (figures 4, 5).

9. Dispositif de store enroulable selon l'une des revendications 1 à 8, caractérisé en ce que par la commande de la mise hors circuit finale, il est prévu un compteur d'impulsions dont les signaux sont transmis par des câbles et par la plaquette de circuit imprimé (23) montée avec étanchéité à la diffusion.

10. Dispositif de store enroulable selon l'une des revendications 1 à 9, caractérisé par une chambre, accessible de l'extérieur et obturable, pour l'apport d'un produit de conditionnement, en particulier d'un silicate d'aluminium et d'un autre métal ou d'un gel de silice spécial pour conditionner l'espace étanche à la diffusion (15) du vitrage isolant ou pour recevoir un microfiltre servant à conditionner l'air et donc à interdire les condensats.

11. Vitrage isolant muni d'un dispositif de store enroulable selon l'une des revendications 1 à 9, caractérisé en ce qu'il est conçu sous la forme d'un élément de construction fini (40) qui peut être installé dans un cadre de fenêtre (63) ou de porte existant et dont l'intérieur (66) est étanche à la diffusion des gaz par rapport à l'environnement extérieur.

12. Vitrage isolant muni d'un dispositif de store enroulable selon la revendication 11, caractérisé en ce que le carter (44) du store enroulable présente sensiblement la largeur supérieure extérieure du vitrage isolant (40), de façon telle que, lors du montage dans un cadre (63), des boudins latéraux (64) de feutre de verre puissent être disposés pour venir s'appliquer contre la face inférieure du carter (44) du store enroulable (figures 8, 9).

13. Vitrage isolant muni d'un dispositif de store enroulable selon la revendication 11, caractérisé en ce que le carter (44) du store enroulable présente sensiblement la largeur extérieure supérieure du vitrage isolant, diminuée d'une fois ou de deux fois la largeur des boudins (64) de feutre de verre, dans le but d'étendre au moins l'un des boudins latéraux (64) sur toute la hauteur du vitrage isolant (figure 11).

14. Vitrage isolant selon l'une des revendications 11 à 13, caractérisé en ce que le carter (44) étanche à la diffusion forme une partie du bord extérieur servant de bordure d'obturation pour le vitrage isolant.

- 15. Vitrage isolant selon l'une des revendications 11 à 14, caractérisé en ce que le carter (44) du store enroulable dépasse au moins d'un côté des vitres (41, 42) de la fenêtre, sur le côté et le long du plan de la vitre, par exemple en direction de l'espace intérieur.

16. Vitrage isolant selon l'une des revendications 11 à 15, caractérisé en ce qu'il présente des profilés écarteurs (43) qui, formant un cadre ouvert ou fermé en soi, sont réunis, avec étanchéité à la diffusion, aux vitres et à l'unité formant store enroulable (19, 20) et assurent entre ces vitres une distance de par exemple 12 ou 15 mm.

17. Vitrage isolant selon l'une des revendications 11 à 16, caractérisé en ce que le carter (44), étanche à la diffusion, du dispositif de store enroulable présente une partie de raccordement inférieure (50) dont la forme est telle que la vitre intérieure (41) s'y appuie par l'intermédiaire d'un matériau d'étanchéité (69), par exemple du butyl, tandis que simultanément, de l'extérieur, un profilé (54) presse la vitre contre ce matériau d'étanchéité (69), étant précisé que ce profilé (54) par exemple mobile, par exemple sous forme d'une charnière (53, 55) ou d'un encastrement, sert à renforcer le bord de la vitre et réduit largement sa flèche et maintient en outre en permanence le matériau d'étanchéité sous pression (figures 8, 9).

18. Matériau isolant selon l'une des revendications 11 à 17, caractérisé en ce que pour assurer une meilleure adhérence du matériau d'étanchéité, des parties (50, 51) du carter (44) sont prévues cannelées ou ondulées ou avec des rainures (73).

19. Vitrage isolant selon l'une des revendications 11 à 18, caractérisé en ce que les vitres extérieure et intérieure (41, 42) et la bordure du carter sont rendues étanches par un premier moyen d'étanchéité (69), par exemple du butyl, et par un second moyen d'étanchéité (68), par exemple du thiocol.

20. Fenêtre ou porte avec vitrage isolant incorporé selon l'une des revendications 11 à 19, caractérisé en ce que le vitrage, isolant conçu sous forme d'élément de construction fini est réuni au cadre de la fenêtre (63) ou de la porte par l'intermédiaire de profilés de maintien, par exemple de boudins (64) de feutre de verre, éventuellement d'un matériau d'étanchéité supplémentaire, par exemple du silicone (70).
